# EUROPÄISCHE PATENTSCHRIFT

(11) **EP 0 573 830 B1**
(45) Veröffentlichungstag und Bekanntmachung des Hinweises auf die Patenterteilung: **23.10.1996**
(21) Anmeldenummer: 93108242.4
(22) Anmeldetag: 21.05.1993
(51) Int. Cl.: B21D 24/14, B21D 24/08

(54) **Hydraulische Zieheinrichtung in einer Presse**
Hydraulic drawing system in a press
Dispositif d'étirage hydraulique dans une presse

(30) Priorität: 10.06.1992 DE 4218914
(43) Veröffentlichungstag der Anmeldung: 15.12.1993
(73) Patentinhaber: Umformtechnik ERFURT GmbH, D-99086 Erfurt (DE)
(72) Erfinder: Müller, Markus, Dr.-Ing., O-5091 Erfurt (DE); Geist, Gregor, O-5301 Hopfgarten (DE); Schmidt, Steffen, O-5034 Erfurt (DE)

(56) Entgegenhaltungen:
- EP-A- 0 173 755
- EP-A- 0 268 894
- EP-A- 0 406 792
- DE-A- 3 807 683

## Beschreibung

Die Erfindung betrifft eine hydraulische Zieheinrichtung für Blechformteile in einer Presse gemäß dem Oberbegriff des Patentanspruches 1, die vorzugsweise in einer Transferpresse einsetzbar ist. Nach der EP-PS 0173 755 ist eine Zieheinrichtung in einer Presse bekannt, bei der der Blechhalterdruck in den verschiedenen Andruckbereichen für das Ziehteil der Umformung angepaßt wird. Dazu ist fest in den Pressentisch eine Anzahl von Druckzylindern installiert. Die Kolbenstangen der Druckzylinder sind über eine auf alle Kolbenstangen gemeinsam wirkende Druckwange in Richtung der Auswerferbewegung verfahrbar. Dabei wirken die anderen Enden der Kolbenstangen von unten auf den Blechhalter. Der Zylinderraum jedes Druckzylinders auf der dem Blechhalter abgewandten Kolbenseite ist separat über je ein Proportionalventil mit der Ölwanne verbunden.

Weiterhin ist aus der DE-OS 38 07 683 ein Ziehapparat in Ziehstufen von Pressen bekannt, bei der im Pressentisch Zylindereinheiten befestigt sind, die jeweils aus einem Ziehzylinder und einem Auswerferzylinder bestehen. Die verlängerte Kolbenstange jedes Auswerferzylinders wirkt über einen Führungszylinder auf einzelne Druckplatten. Auf diesen Druckplatten stützen sich Druckstifte ab, die von unten gegen den Blechhalter wirken. Die Drücke in den Ziehzylindern sind voneinander unabhängig durch Proportionalventile einstellbar.

Diese Lösungen sind leckölbehaftet. Die Einleitung der Auswerfbewegung über Proportionalventiltechnik ruft eine Geschwindigkeit in den Einrichtungen hervor, die für die Maschinen als auch für die Bedienpersonen gefahrbringend sind. Bei langem Stillstand der Einrichtung ist durch Leckagen in den Proportionalventilen eine Kissenabwärtsbewegung möglich.

Das Problem der Erfindung liegt darin, den jeweiligen Hydraulikkreislauf zur Kraftsteuerung und zur Wegsteuerung einer Zieheinrichtung leckölfrei zu gestalten, um ungewollte sicherheitsrelevante Hubbewegungen der Kissenplatte in beiden Bewegungsrichtungen auszuschließen und den Druckerhalt bei Unterbrechung des Ziehvorganges mit und ohne Stößelrückhub zu garantieren.

Erfindungsgemäß wird das durch die in den Patentansprüchen 1 oder 2 beschriebenen Merkmale erreicht.

Weitere detaillierte Ausgestaltungen der Erfindung sind in den Ansprüchen 3 bis 6 beschrieben.

Die Vorteile der Lösung bestehen zusätzlich darin, daß durch die Anordnung und Schaltung der Rückschlagventile und des Steuerventils für die Wegsteuerung der Zieheinrichtung bei Ausfall eines der vorgenannten Ventile die Presse den nächsten Hub nicht ausführt. Nach dem Halt des Stößels während des Ziehprozesses wird durch Druckerhaltung im Druckraum des Verdrängungszylinders und Lagepositionierung der Zieheinrichtung der Stößelrückhub, die Fortsetzung des Ziehprozesses und die Kombination beider Vorgänge unter Beibehaltung der erforderlichen Blechformteilequalität des begonnenen Ziehteiles möglich.

Die Lösung läßt ohne zusätzliche Schaltungen gefährdungslos einen Eingriff in den Werkzeugraum bei jeglicher Ziehkissenstellung durch eine Bedienperson zu.

Nachfolgend wird die Erfindung anhand von drei in den Figuren dargestellten Ausführungsbeispielen erläutert. Es zeigen:
- Fig. 1:: Schaltung für Einpunkt-Ziehkissen mit zwei steuerbaren Druckräumen
- Fig. 2:: Schaltung für Einpunkt-Ziehkissen mit drei steuerbaren Druckräumen
- Fig. 3:: Schaltung für Vierpunkt-Ziehkissen mit zwei steuerbaren Druckräumen

Der Aufbau der Lösung ergibt sich aus den kennzeichnenden Teilen der Patentansprüche, so daß in der Beschreibung der Ausführungsbeispiele die notwendige Kopplung von Aufbau und Wirkungsweise vorgenommen wurde.

Die Steuerung des Kissens beinhaltet gleichermaßen die Weg- und Kraftsteuerung der Kissenplatte 1, auf der sich in bekannter Weise die auf das Unterwerkzeug wirkenden Druckbolzen 23 abstützen. Dabei erfolgt die Beschreibung für einen Hubzyklus des Pressenstößels mit Zwischenhalt im Ziehbereich während des Vorhubes, anschließendem Rückhub des Stößels und nachfolgender Fortsetzung des Ziehvorganges nach Fig. 1. Dabei stellt die Vorabbeschleunigung eine zusätzliche Steuerung dar, die jedoch keine Notwendigkeit der vorgeschlagenen Lösung darstellt. Während des Stößelvor- hubes fährt der mit dem Stößel verbundene Anschlag 14 kurz vor Ziehbeginn nacheinander auf die Stufenkolben 25 der Kolben-Zylinder-Einheit 36 auf. Dadurch wird ein entsprechend der Querschnittsfläche der Stufenkolben 25 mit Stößelgeschwindigkeit zunehmender Ölstrom aus dem Stufenzylinder 13 über die in Reihe geschalteten Rückschlagventile 12 und 9 in den Sperrzylinder 3 zwangsweise gefördert. Dabei wird über den Sperrkolben 26 der mit einer Kolbenstange verbundene Verdrängerkolben 22 und die Kissenplatte 1 mit den Druckbolzen 23 in Ziehrichtung synchron zur jeweiligen Stößelgeschwindigkeit vorbeschleunigt. Das Flächenverhältnis aller Stufenkolben 25 zusammen zur wirksamen Ringfläche des Sperrkolbens 26 bestimmt dabei die erreichbare Geschwindigkeit zum Auftreffzeitpunkt des Oberwerkzeuges auf das Unterwerkzeug. Durch die Volumendosierung mittels Stößels wird neben der zeitlichen auch die wegabhängige Synchronisation zum Stößel erreicht.

Abweichend vom festgelegten Flächenverhältnis zwischen der Summe der Stufenkolben 25 und der Ringfläche des Sperrkolbens 26 ermöglicht das parallel zum Rückschlagventil 15 in der Saugleitung zwischen Stufenzylinder 13 und Druckölquelle 17 angeordnete Proportionalventil 16, das vom Pressenantrieb gesteuert wird, während der Vorbeschleunigung einen variablen Nebenölstrom vom Stufenzylinder 25 zur Druckölquelle 17 und damit eine Veränderung der Kissenvorbeschleunigung.

Während der Kissenvorbeschleunigung bis zum Aufsetzen des Oberwerkzeuges auf das Unterwerkzeug wird das Öl vom Verdrängerkolben 22 aus dem Verdrängungszylinder 2 über das Rückschlagventil 7 zur Druckölquelle 17 befördert. Die weitere Hubbewegung des Kissens erfolgt stößelangetrieben, wodurch weiterhin Öl aus dem Verdrängungszylinder 2 verdrängt und in den Druckraum des Sperrzylinders 3 angesaugt wird. Die Ölverdrängung aus dem Verdrängungszylinder 2 erfolgt dabei in der bekannten Form über das Proportionalventil 8, dem von der Maschinensteuerung eine Solldruckfunktion in Abhängigkeit des Ziehweges zugeordnet ist, gemäß Anforderungsbild des Ziehwerkzeuges.

In der Leitung zwischen Verdrängungszylinder 2 und Proportionalventil 8 sind zusätzlich ein Druckmeßumformer 27 und ein in Richtung Proportionalventil öffnendes Rückschlagventil 6 angeordnet. Parallel hierzu ist zwischen Verdrängungszylinder 2 und Druckölquelle 17 ein in Richtung Druckölquelle öffnendes Rückschlagventil 7 angeordnet. Beide Rückschlagventile 6 und 7 werden durch das schaltende Wegeventil 4 und das Oder-Ventil 5 wechselseitig bzw. gleichzeitig in Fließrichtung leckölfrei gesperrt. Während des Ziehprozesses befindet sich das Wegeventil 4 in Schaltstellung a, wodurch das Rückschlagventil 7 den Abfluß zur Druckölquelle 17 sperrt und das Rückschlagventil 6 druckentlastet ist und damit freien Durchgang zum Proportionalventil 8 gewährt.

Nach Anhalten des Pressenstößels während des Vorhubs im Ziehbereich wird das Wegeventil 4 von Schaltstellung a auf Schaltstellung b umgeschaltet. Dadurch wechselt die Druckentlastung vom Rückschlagventil 6 zum Rückschlagventil 7, was eine leckölfreie Absperrung vom Verdrängerzylinder 2 zum Proportionalventil 8 bedeutet, während der im Sperrzylinder 3 wirkende Auswerferdruck in der Druckölquelle 17 auch auf den Verdrängungszylinder 2 über das entlastete Rückschlagventil 7 übertragen wird. Das Kissen stützt sich mit Auswerferkraft am Stößel ab. Hierzu sind auch andere Varianten möglich.

Vor der Fortsetzung des Ziehvorganges wird über einen Eingabebefehl die Leckölpumpe 19 eingeschaltet und geringfügig zeitversetzt ein Druckregelkreislauf aktiviert.

Dabei wird das Wegeventil 4 von Schaltstellung b auf Schaltstellung a umgeschaltet. Der vom Ziehweg abhängig gespeicherte Solldruck im Verdrängungszylinder 2 wird vom Druckmeßumformer 27 erfaßt und liefert den Sollwert an das Proportionalventil 8, welches gemäß Solldruck ausgeregelt wird. Über einen zweiten Eingabebefehl wird der Ziehvorgang fortgesetzt.

Bei Unterbrechung des Ziehvorganges erfolgt der Steuerungsablauf folgendermaßen. Während des Tiefziehens strömt aus dem Verdrängungszylinder 2 das Öl über das Proportionalventil 8 zur Gegenkraftregelung ab und in den Sperrzylinder 3 strömt aus der Druckölquelle 17 Öl nach. Bei Stillstand des Pressenstößels schließt das Proportionalventil 8, um den Druck, der dem momentanen Ziehweg zugeordnet ist, auszuregeln. Dabei wirkt weiterhin die Druckölquelle 17 auf den Kolben des Sperrzylinders 3 und unterstützt durch die Massenkräfte wird das Kissen je nach Leckage des Proportionalventils 8 abwärts bewegt. Um dieser Abwärtsbewegung entgegenzuwirken, wird mit der Auslösung des Befehls zum Stößelhalt ein Signal an den Ölbehälter 20 übermittelt, das die Leckölpumpe 19 aktiviert.

Bleibt der Pressenstößel in seiner Stellung, stützt sich das Kissen an ihm ab und der aktuelle Druck wird in Abhängigkeit des Ziehweges (Sollprofil) geregelt. Bei Rückgang des Pressenstößels erfolgt an der Kolbenstange des Kissens ein Lastwechsel und das Ziehkissen stützt sich gegen die im Sperrzylinder 3 eingeschlossene Ölsäule ab. Der dort anstehende Druck ergibt sich aus dem zu regelnden Druck im Verdrängungszylinder 2 multipliziert mit dem Faktor des Flächenverhältnisses beider Ringflächen.

Bevor das Sicherheitsventil 29 anspricht, wird durch einen Druckschalter 38 ein Signal an den nicht dargestellten Regler übermittelt, das diesen von der Druck- in die Lageregelung schaltet. Der Sollwert für die Lageregelung soll im Augenblick des Stößelstillstandes ermittelt und gespeichert werden.

Diese Lageregelung kann alternativ auch nach folgender Beschreibung erreicht werden. Bei Stillstand des Pressenstößels wird ein an sich bekannter Ausbalancierdruck eingestellt. Dieser Ausbalancierdruck verhindert ungewollte Entlastungsbewegungen bei Stößelrückgang und wird als Maschinenparameter (Blechhaltermasse, Masse des Kissenaggregates, Druck im Sperrzylinder) dem Regler als Sollwert für den Druckregelkreis übergeben sobald die Leckölpumpe 19 aktiviert ist. Er ist ausreichend groß, um das erfolgte Abheben des Stößels vom Kissen durch Druckanstieg im Sperrzylinder 3 erkennbar zu machen. Wird der Pressenstößel zurückgenommen, sorgt der Druckanstieg im Sperrzylinder 3 für das Schalten eines Rückschlagventiles 6,7, das zwischen Verdrängungszylinder 2 und Proportionalventil 8 angeordnet ist und leckölfrei sperrt. Setzt der Pressenstößel wieder auf, so erfolgt eine Entlastung des Sperrzylinders 3 in Verbindung mit einer erneuten Signalgabe zur Einstellung des Kissenzustandes, der kurz vor Unterbrechung des Ziehvorganges bestand.

Zur exakten Fixierung der Kissenposition im Stillstand und in der Bewegung dient der mit der Kissensteuerung in Verbindung stehende Meßwertgeber 21. Kurz vor Erreichen der unteren Arbeitslage wird das Proportionalventil 8 in bekannter Weise kurzzeitig auf großen Austrittsquerschnitt gesteuert, wodurch der Druck im Verdrängungszylinder 2 sich in den Ölbehälter 20 entspannt. Gleichzeitig wirkt im Sperrzylinder 3 der Druck der Druckölquelle 17, der das Kissen nach unten zieht und eine Auffederung der Druckbolzen 23 nach dem Durchlaufen des unteren Totpunktes durch den Pressenstößel relativ zum Oberwerkzeug verhindert.

Im unteren Totpunkt des Stößels erfolgt die Umschaltung des Wegeventils 4 von Schaltstellung a auf Schaltstellung b, wodurch der Auswerferdruck der Druckölquelle 17 auf den Verdrängerkolben 22 freigegeben und gleichzeitig der Ölaustritt aus dem Verdrängungszylinder 2 durch das Rückschlagventil 6 abgesperrt wird. Das zwischen dem Sperrzylinder 3 und der Druckölquelle 17 in Reihe geschaltete Rückschlagventil 9 und Steuerventil 10, die jeweils wegüberwacht und als Sitzventil ausgebildet sind, gewährleisten eine leckölfreie Abdichtung des Sperrzylinders 3 und verhindern damit eine ungewollte Aufwärtsbewegung des Kissens. Ein von der Pressensteuerung variabel einstellbarer Schaltkontakt bewirkt die Umschaltung der Wegeventile 30 und 31 jeweils von Schaltstellung a auf Schaltstellung b wodurch das Rückschlagventil 9 und Steuerventil 10 geöffnet werden und der Auswerfvorgang eingeleitet wird. Das Steuerventil 10 ist in bekannter Weise als Sperr- und Drosselventil ausgebildet, dessen Drossel mittels pneumatisch beaufschlagtem Stellzylinder 32 und Druckregelventil 33 verändert werden kann und durch den Hebel 34, der mit dem Kissenanschlag 24 gekoppelt ist, bei oberen Kissenanschlag geschlossen wird.

Die Drosselverstellung mittels Stellzylinder 32 ermöglicht die Einstellung unterschiedlicher Auswerfgeschwindigkeiten des Kissens bei variablen Auswerfkräften, während der Hebel 34 die zwangsgesteuerte Kissenanschlagdämpfung sichert. Während des Stößelrückhubes nach unterem Totpunkt löst sich der Anschlag 14 von den Stufenkolben 25, wodurch Öl aus der Druckölquelle 17 über das Rückschlagventil 15 in den Stufenzylinder 13 nachströmt und die Stufenkolben 25 in die Ausgangsstellung gelangen. Da die Summe der Fläche der Stufenzylinder 25 kleiner ist als die Ringfläche des Sperrkolbens 26, wird die Differenzölmenge während des Stößelvorlaufs von der Druckölquelle 17 über die in Reihe geschalteten, wegkontrollierten Rückschlagventile 11 und 9 nachgefördert.

Die paarweise Anordnung in Reihenschaltung, deren Ausbildung als Sitzventil mit elektrisch überwachter Lagekontrolle, die bei Ausfall je eines Ventils die Betriebsbereitschaft der Maschine unterbricht, schließt eine ungewollte Hubbewegung des Kissens aus. Dies betrifft die Rückschlagventile 12 und 9 in der Leitung 37 zwischen Kolben-Zylinder-Einheit 36 und Sperrzylinder 3, die Rückschlagventile 11 und 9 in der Nachsaugleitung zwischen Druckölquelle 17 und Sperrzylinder 3 sowie das Rückschlagventil 9 und Steuerventil 10 in der Verdrängerleitung zwischen Sperrzylinder 3 und Druckölquelle 17. Die Aufladung der Druckölquelle 17 erfolgt durch die Auswerferpumpe 18.

Im zweiten Ausführungsbeispiel gemäß Figur 2 sind die Funktionsräume für Verdrängen (Gegenhaltung) und Auswerfen gegenüber dem ersten Ausführungsbeispiel getrennt angeordnet. Der Auswerfzylinder 38 ist unterhalb des Sperrzylinders 3 angeordnet. Ein Vorteil dieser Anordnung besteht darin, daß kleinere Ölmengen mit höherem Druck zum Auswerfen genutzt werden können. Das Nachfüllen des Verdrängungszylinders 2 während des Auswerfens erfolgt aus dem mit niedrigem Pneumatikdruck vorgespannten Ausgleichszylinder 39, der in der Leitung zwischen den Rückschlagventilen 12 und 7 zugeschaltet ist.

Die prinzipielle Gestaltung und Wirkungsweise der erfindungsgemäßen Lösung entspricht dem ersten Ausführungsbeispiel.

In der Figur 3 ist ein Mehrpunktziehkissen nach der vorgeschlagenen Lösung dargestellt. Je Ziehkissenpunkt ist zwischen Kissenplatte 1 und Tisch ein Verdrängungszylinder 2 mit Verdrängerkolben 22 angeordnet. Der Sperrzylinder 3 ist mittig mit der Kissenplatte 1 verbunden. In der Leitung 35 zwischen dem Druckraum jedes Verdrängungszylinders 2 und dem jeweils zugeordneten Proportionalventil 8 sind in Reihe ein schaltbares Rückschlagventil 6 und parallel dazu ein schaltbares Rückschlagventil 7 angeordnet, wobei ein Anschluß jedes Rückschlagventils 7 mit dem Rückschlagventil 12 wirkverbunden ist.

Der weitere Aufbau entspricht identisch dem ersten Ausführungsbeispiel. Aber auch eine getrennte Anordnung der Funktionsräume für Verdrängen und Gegenhaltung nach Figur 2 ist möglich.

Die Wirkungsweise dieser Lösung erfolgt auch analog dem ersten Ausführungsbeispiel, so daß auch hier keine weitere Beschreibung erfolgt.

## Patentansprüche

1. Hydraulische Zieheinrichtung in einer Presse mit einem Verdrängungszylinder (2) zur Steuerung der Blechhaltekraft beim Ziehen mit über ein Proportionalventil (8) einstellbarem Druck und mit einem Sperrzylinder (3) für die Wegsteuerung der Zieheinrichtung,
dadurch gekennzeichnet,
- daß der Verdrängerkolben (22) des Verdrängungszylinders (2) über die außerends angeordnete Kolbenstange mit einer an sich bekannten und im Pressentisch geführten Kissenplatte (1) verbunden ist,
- daß in der Leitung (35) zwischen dem Druckraum des Verdrängungszylinders (2) und dem Proportionalventil (8) in Reihe ein erstes schaltbares Rückschlagventil (6) und parallel dazu ein zweites schaltbares Rückschlagventil (7) angeordnet sind, wobei ein Anschluß des zweiten Rückschlag ventils (7) mit einem dritten Rückschlagventil (12) wirkverbunden ist und das erste und zweite Rückschlagventil (6, 7) einen gemeinsamen Steuerkreislauf aufweisen,
- daß der Druckraum des Sperrzylinders (3) erstens über ein viertes und ein fünftes in Reihe geschaltete, wegkontrolliertes, schaltbares Rückschlagventil (9, 11), zweitens über das vierte und das dritte in Reihe geschaltete wegkontrollierte, schaltbare Rückschlagventil (9, 12), sowie drittens über das vierte Rückschlagventil (9) und ein dazu in Reihe geschaltetes wegkontrolliertes Steuerventil (10) über ein zwischengeschaltetes Druckausgleichsaggregat, wie eine Druckölquelle (17) oder ein Ausgleichszylinder (39), mit einem Anschluß des zweiten Rückschlagventils (7) vom Blechhaltesteuerungskreislauf in Wirkverbindung steht und der Steueranschluß des vierten, des fünften und des dritten Rückschlagventils (9, 11, 12) jeweils in die Leitung (37) zwischen Sperrzylinder (3) und dem vierten Rückschlagventil (9) zugeschaltet ist und
- daß in der Leitung (37) zwischen dem vierten Rückschlagventil (9) und dem Sperrzylinder (3) ein Druckschalter (28) zum automatischen Erkennen und Umschalten von einem Druckregelkreis in einen Lageregelkreis beim Stößelrückhub nach Halt im Ziehbereich angeordnet ist.

2. Hydraulische Zieheinrichtung nach den Oberbegriff des Anspruches 1,
dadurch gekennzeichnet,
- daß ein Mehrpunktziehkissen realisierbar ist, in dem je Ziehkissenpunkt zwischen Kissenplatte (1) und Tisch der Verdrängungszylinder (2) mit Verdrängungskolben (22) und Kolbenstange angeordnet und der Sperrzylinder allein zentral mit der Kissenplatte (1) verbunden ist,
- daß in der Leitung (35) zwischen dem Druckraum jedes Verdrängungszylinders (2) und dem jeweiligen Proportionalventil (8) in Reihe ein erstes schaltbares Rückschlagventil (6) und parallel dazu ein zweites schaltbares Rückschlagentil (7) angeordnet sind, wobei ein Anschluß des zweiten Rückschlagventils (7) mit einem dritten Rückschlagventil (12) wirkverbunden und das erste und zweite Rückschlagventil (6, 7) einen gemeinsamen Steuerkreislauf aufweisen,
- daß der Druckraum des Sperrzylinders (3) erstens über ein viertes und ein fünftes in Reihe geschaltete, wegkontrolliertes, schaltbares Rückschlagventil (9, 11), zweitens über das vierte und das dritte in Reihe geschaltete wegkontrollierte, schaltbare Rückschlagventil (9, 12), sowie drittens über das vierte Rückschlagventil (9) und ein dazu in Reihe geschaltetes wegkontrolliertes Steuerventil (10) über ein zwischengeschaltetes Druckausgleichsaggregat, wie eine Druckölquelle (17) oder ein Ausgleichszylinder (39), mit einem Anschluß des zweiten Rückschlagventils (7) vom Blechhaltesteuerungskreislauf in Wirkverbindung steht und der Steueranschluß des vierten, des fünften und des dritten Rückschlagventils (9, 11, (12) jeweils in die Leitung (37) zwischen Sperrzylinder (3) und dem vierten Rückschlagventil (9) zugeschaltet ist und
- daß in der Leitung (37) zwischen dem vierten Rückschlagventil (9) und dem Sperrzylinder (3) ein Druckschalter (28) zum automatischen Erkennen und Umschalten von einem Druckregelkreis in einen Lageregelkreis beim Stößelrückhub nach Halt im Ziehbereich angeordnet ist.

3. Hydraulische Zieheinrichtung nach den Ansprüchen 1 und 2
dadurch gekennzeichnet,
daß der gemeinsame Steuerkreislauf für das erste und das zweite Rückschlagventil (6, 7) derart gestaltet ist, daß in der Leitung 35 vor dem ersten und zweiten Rückschlagventil (6, 7) parallel ein Wegeventil (4) eingeordnet ist, wobei je ein Ventilausgang auf den jeweiligen Steueranschluß des ersten und zweiten Rückschlagventils (6, 7) geschaltet und der zweite Ventileingang mit dem Ölbehälter (20) wirkverbunden ist.

4. Kydraulische Zieheinrichtung nach den Ansprüchen 1, 2 und 3
dadurch gekennzeichnet,
daß zwischen der Leitung 35 und dem Ventileingang des Wegeventils (4) ein Oder-Ventil (5) geschaltet ist, dessen zweiter Schaltausgang mit der Druckölquelle (17) in Wirkverbindung steht.

5. Hydraulische Zieheinrichtung nach den Ansprüchen 1 und 2
dadurch gekennzeichnet,
daß in der Steuerleitung des vierten Rückschlagventils (9) ein Wegeventil (30) zwischengeschaltet ist, dessen einer Ausgang mit dem Ölbehälter (20) wirkverbunden ist.

6. Hydraulische Zieheinrichtung nach den Ansprüchen 1 und 2
dadurch gekennzeichnet,
daß zur Realisierung einer Vorbeschleunigung der Zieheinrichtung in der Leitung zwischen dem dritten Rückschlagventil (12) und dem Druckausgleichsaggregat eine vom Pressenstößel betätigbare mehrstufige Kolben-Zylinder-Einheit (36) einordenbar ist.

## Claims

1. A hydraulic drawing device in a press with a displacement cylinder (2) for controlling the sheet retaining force during drawing with pressure which is adjustable via a proportional valve (8) and with a locking cylinder (3) for controlling the path of the drawing device, characterised in that
- the displacement piston (22) of the displacement cylinder (2) is connected via the piston rod arranged at its outer end to a cushion plate (1), which is known per se and is guided in the press bed,
- a first switchable non-return valve (6) and, parallel thereto, a second switchable non-return valve (7) are arranged in series in the line (35) between the pressure chamber of the displacement cylinder (2) and the proportional valve (8), a terminal of the second non-return valve (7) being operatively connected to a third non-return valve (12) and the first and second non-return valves (6, 7) comprising a common control circuit,
- the pressure chamber of the locking cylinder (3) is operatively connected, firstly via a fourth and fifth series-connected, path-controlled, switchable non-return valve (9, 11), secondly via the fourth and third series-connected, path-controlled, switchable non-return valves (9, 12) and thirdly via the fourth non-return valve (9) and a path-controlled control valve (10) connected in series therewith, via an interconnected pressure compensating unit, such as a compressed oil source (17) or a compensating cylinder (39), to a terminal of the second non-return valve (7) from the sheet retention control circuit, and the control terminal of the fourth, fifth and third non-return valves (9, 11, 12) is connected in each case in the line (37) between the locking cylinder (3) and the fourth non-return valve (9), and
- a pressure switch (28) for automatic recognition and switching over from a pressure control circuit to a position control circuit during the return stroke of the rod after retention in the drawing region is arranged in the line (37) between the fourth non-return valve (9) and the locking cylinder (3).

2. A hydraulic drawing device according to the preamble of claim 1, characterised in that
- a multi-point drawing cushion can be realised, in which, for each drawing cushion point, the displacement cylinder (2) with displacement piston (22) and piston rod is arranged between the cushion plate (1) and bed, and the locking cylinder alone is centrally connected to the cushion plate (1),
- a first switchable non-return valve (6) and, parallel thereto, a second switchable non-return valve (7) are arranged in series in the line (35) between the pressure chamber of each displacement cylinder (2) and the respective proportional valve (8), a terminal of the second non-return valve (7) being operatively connected to a third non-return valve (12) and the first and second non-return valves (6, 7) having a common control circuit,
- the pressure chamber of the locking cylinder (3) is operatively connected, firstly via a fourth and a fifth series-connected, path-controlled, switchable non-return valve (9, 11), secondly via the fourth and the third series-connected, path-controlled, switchable non-return valves (9, 12) and thirdly via the fourth non-return valve (9) and a path-controlled control valve (10) connected in series therewith, via an interconnected pressure compensating unit, such as a compressed oil source (17) or a compensating cylinder (39), to a terminal of the second non-return valve (7) from the sheet retention control circuit, and the control terminal of the fourth, fifth and third non-return valves (9, 11, 12) is connected in each case in the line (37) between the locking cylinder (3) and the fourth non-return valve (9), and
- a pressure switch (28) for automatic recognition and switching over from a pressure control circuit to a position control circuit during the return stroke of the ram after retention in the drawing region is arranged in the line (37) between the fourth non-return valve (9) and the locking cylinder (3).

3. A hydraulic drawing device according to claims 1 and 2, characterised in that the common control circuit for the first and second non-return valves (6, 7) is connected in such a manner that a 2-way valve (4) is arranged in the line (35) in front of the first and second non-return valves (6, 7), a valve output connecting in each case to the respective control terminal of the first and second non-return valves (6, 7), and the second valve input being operatively connected to the oil reservoir (20).

4. A hydraulic drawing device according to claims 1, 2 and 3, characterised in that an OR valve (5) is connected between the line (35) and the valve input of the 2-way valve (4), the second switching output of the OR valve (5) being operatively connected to the compressed oil source (17).

5. A hydraulic drawing device according to claims 1 and 2, characterised in that a 2-way valve (30) is interconnected in the control line of the fourth non-return valve (9), one output of the 2-way valve (30) being operatively connected to the oil reservoir (20).

6. A hydraulic drawing device according to claims 1 and 2, characterised in that a multi-stage piston-cylinder unit (36), which can be actuated by the press ram, can be arranged in the line between the third non-return valve (12) and the pressure compensating unit in order to provide preacceleration of the drawing device.

## Revendications

1. Dispositif d'emboutissage hydraulique dans une presse, comportant, pour la commande de la force de maintien de la tôle lors de l'emboutissage, un cylindre de déplacement (2) dont la pression peut être réglée par une vanne à action proportionnelle (8), et comportant aussi un cylindre de verrouillage (3) pour la commande de la course du dispositif d'emboutissage,
caractérisé par le fait
- que le piston de déplacement (22) du cylindre de déplacement (2) est relié, par l'intermédiaire de la tige de piston disposée à l'extrémité extérieure, à un plateau de coussin (1) connu en soi et guidé dans la table de la presse,
- que, sur la conduite (35), entre l'espace sous pression du cylindre de déplacement (2) et la vanne à action proportionnelle (8), sont disposés en série un premier clapet de non-retour commutable (6) et, parallèlement à cela, un second clapet de non-retour commutable (7), un raccord du second clapet de non-retour (7) étant relié à un troisième clapet de non-retour (12) et le premier et le second clapets de non-retour (6, 7) présentant un circuit de commande commun,
- que l'espace sous pression du cylindre de verrouillage (3) est, premièrement par l'intermédiaire d'un quatrième et d'un cinquième clapets de non-retour (9, 11) montés en série, télécommandés, commutables, secondement, par l'intermédiaire du quatrième et du troisième clapets de non-retour (9, 12), montés en série, télécommandés, commutables, ainsi que troisièmement par l'intermédiaire du quatrième clapet de non-retour (9) et d'une vanne de commande (10) montée en série avec lui et télécommandée, en passant par un groupe de compensation de pression comme une source d'huile sous pression (17) ou un cylindre de compensation (39), en liaison positive avec un raccord du second clapet de non-retour (7) du circuit de commande du maintien de la tôle et que le raccord de commande du quatrième, du cinquième et du troisième clapets de non-retour (9, 11, 12) sont, chacun, montés sur la conduite (37), entre le cylindre de verrouillage (3) et le quatrième clapet de non-retour (9) et
- que, sur la conduite (37) entre le quatrième clapet de non-retour (9) et le cylindre de verrouillage (3) est disposé un manostat (28) pour reconnaître automatiquement et passer automatiquement d'un circuit de régulation de la pression à un circuit de régulation de la position lors de la course retour du coulisseau après arrêt dans la zone d'emboutissage.

2. Dispositif d'emboutissage hydraulique selon le préambule de la revendication 1,
caractérisé par le fait
- que peut être réalisé un coussin d'emboutissage intervenant en plusieurs points, dans lequel, pour chaque point du coussin d'emboutissage, entre le plateau de coussin (1) et la table, est disposé le cylindre de déplacement (2) avec piston de déplacement (22) et tige de piston et dans lequel le cylindre de verrouillage est seul relié, au centre, au plateau de coussin (1),
- que, sur la conduite (35), entre l'espace sous pression de chaque cylindre de déplacement (2) et la vanne à action proportionnelle respective (8), sont disposés en série un premier clapet de non-retour commutable (6) et, parallèlement à cela, un second clapet de non-retour commutable (7), un raccord du second clapet de non-retour (7) étant relié à un troisième clapet de non-retour (12) et le premier et le second clapets de non-retour (6, 7) présentant un circuit de commande commun,
- que l'espace sous pression du cylindre de verrouillage (3) est, premièrement par l'intermédiaire d'un quatrième et d'un cinquième clapets de non-retour (9, 11) montés en série, télécommandés, commutables, secondement, par l'intermédiaire du quatrième et du troisième clapets de non-retour (9, 12), montés en série, télécommandés, commutables, ainsi que troisièmement par l'intermédiaire du quatrième clapet de non-retour (9) et d'une vanne de commande (10) montée en série avec lui et télécommandée, en passant par un groupe de compensation de pression comme une source d'huile sous pression (17) ou un cylindre de compensation (39), en liaison positive avec un raccord du second clapet de non-retour (7) du circuit de commande du maintien de la tôle et que le raccord de commande du quatrième, du cinquième et du troisième clapets de non-retour (9, 11, 12) sont, chacun, montés sur la conduite (37), entre le cylindre de verrouillage (3) et le quatrième clapet de non-retour (9) et
- que, sur la conduite (37) entre le quatrième clapet de non-retour (9) et le cylindre de verrouillage (3) est disposé un manostat (28) pour reconnaître automatiquement et passer automatiquement d'un circuit de régulation de la pression à un circuit de régulation de la position lors de la course retour du coulisseau après arrêt dans la zone d'emboutissage.

3. Dispositif d'emboutissage hydraulique selon les revendications 1 et 2,
caractérisé
par le fait que le circuit de commande commun pour le premier et le second clapets de non-retour (6, 7) est réalisé de façon que sur la conduite 35, en avant du premier et du second clapets de non-retour (6, 7), est disposée, en parallèle, une vanne distributrice (4), une sortie de la vanne étant reliée au raccord de commande respectif du premier clapet de non-retour (6) et une sortie de la vanne étant reliée au raccord de commande respectif du second clapet de non-retour (7), et la seconde entrée de la vanne étant positivement reliée avec le réservoir d'huile (20).

4. Dispositif d'emboutissage hydraulique selon les revendications 1, 2 et 3,
caractérisé
par le fait qu'entre la conduite (35) et l'entrée de la vanne distributrice (4) est montée une vanne OU (5) dont la seconde sortie de commutation est positivement reliée à la source d'huile sous pression (17).

5. Dispositif d'emboutissage hydraulique selon les revendications 1 et 2,
caractérisé
par le fait que sur la conduite de commande du quatrième clapet de non-retour (9) est montée, en position intermédiaire, une vanne distributrice (30) dont une sortie est positivement reliée avec le réservoir d'huile (20).

6. Dispositif d'emboutissage hydraulique selon les revendications 1 et 2,
caractérisé
par le fait que pour réaliser une accélération préalable du dispositif d'emboutissage, peut être disposé sur la conduite entre le troisième clapet de non-retour (12) et le groupe de compensation de pression, un sous-ensemble pistons-cylindres (36) à plusieurs étages que peut manoeuvrer le coulisseau de presse.
